# FASCICULE DE BREVET EUROPEEN

(11) **EP 1 056 645 B1**
(45) Date de publication et mention de la délivrance du brevet: **12.06.2002**
(21) Numéro de dépôt: 99904933.1
(22) Date de dépôt: 23.02.1999
(51) Int. Cl.: B65B 25/04, B65B 31/04

(54) **PROCEDE ET INSTALLATION POUR LA FABRICATION D'EMBALLAGES DESTINES NOTAMMENT A LA PRESENTATION ET LA CONSERVATION DE PRODUITS ALIMENTAIRES**
VERFAHREN UND EINRICHTUNG ZUR HERSTELLUNG VON VERPACKUNGEN, WELCHE INSBESONDERE ZUR PRÄSENTATION UND KONSERVIERUNG VON NAHRUNGSMITTELN GEEIGNET SIND
METHOD AND INSTALLATION FOR MAKING PACKAGES IN PARTICULAR FOR DISPLAYING AND PRESERVING FOOD PRODUCTS

(30) Priorité: 23.02.1998 FR 9802133
(43) Date de publication de la demande: 06.12.2000
(73) Titulaire: Aprilis, 91080 Courcouronnes (FR)
(72) Inventeur: BERCHE, Gérard, F-91490 Courances (FR)
(74) Mandataire: Sauvage, Renée
(86) Numéro de dépôt international: FR9900400
(87) Numéro de publication internationale: WO9942366

(56) Documents cités:
- WO-A-89/03789
- WO-A-91/03400
- DE-A- 2 259 547
- DE-C- 812 416
- US-A- 2 918 767

## Description

La présente invention est relative à un procédé et à une installation pour la fabrication d'emballages destinés notamment à la présentation et à la conservation de produits alimentaires, en particulier, et de façon non exclusive, à la conservation de fruits ou légumes dont le degré de mûrissement évolue rapidement dans le temps, ledit emballage permettant en outre de préserver ces produits des chocs ou des pressions directs, préjudiciables à leur conservation.

De tels emballages sont généralement constitués d'une coque externe formée de deux barquettes ou demi-coques rigides ou semi-rigides, accolées mutuellement par leurs bords ou brides périphériques selon un plan de jonction commun, cette coque comportant intérieurement un espace de confinement formé entre deux films souples déformables épousant la forme des produits à conditionner.

De tels emballages sont décrits dans le brevet FR 93 08127 du 2 Juillet 1993.

Selon ce brevet, les deux parties constitutives de la coque sont réalisées par formage ou moulage de deux empreintes, ou demi-coques, dans un matériau plastique, demi-coques qui sont assemblées l'une à l'autre par soudure, par scellement, par fusion ou par ultrasons, voire par collage ou agrafage, tandis que l'espace de confinement est formé entre deux films souples, en plastique transparent ou translucide, tels que des films de polyéthylène étirés, teintés ou non.

Plus précisément, l'emballage connu est constitué de deux demi-coques en matière plastique revêtant la forme de barquettes ayant chacune un fond, une paroi latérale et une bride périphérique au niveau du bord libre de leur paroi latérale, lesdites demi-coques définissant chacune une cavité et étant accolées l'une à l'autre par leur bride, ledit emballage renfermant un espace de confinement dont la configuration est sensiblement complémentaire à celle du ou des produits à conditionner.

La présente invention se réfère à un procédé et à une installation destinés à la fabrication continue ou séquentielle de tels emballages.

Le procédé selon l'invention est caractérisé en ce qu'il consiste :
- à recouvrir la cavité de chacune des demi-coques d'un film étirable préalablement tendu ;
- à déformer mécaniquement ledit film au moyen d'au moins un embauchoir ayant sensiblement la forme d'un produit à conditionner, obtenant ainsi une alvéole de forme voulue ;
- à créer un vide partiel dans la zone délimitée entre ledit film et le fond de ladite demi-coque ;
- à solidariser ledit film à ladite bride et à découper le film au niveau ou au-delà du bord libre de ladite bride ;
   et après mise en place du ou produit dans la ou les alvéoles ainsi crées dans le film d'une demi-coque et recouvrement de l'ensemble par une autre demi-coque de structure analogue, bride contre bride,
- à solidariser entre elles lesdites brides accolées.

Selon une caractéristique de l'invention, préalablement à sa mise en place sur ladite demi-coque, le film étirable est tendu dans le sens de sa laize (c'est-à-dire de la largeur de la bande de film polymère) et transversalement à cette direction, avant l'opération de déformation.

Selon une autre caractéristique avantageuse de l'invention, on casse le vide partiel des demi-coques après qu'elles aient été appariées, bride contre bride, afin de permettre au film déformé de se contracter sur le produit qui a été logé dans l'espace de confinement avant l'assemblage des demi-coques formant l'emballage.

On insistera sur le fait que le procédé selon l'invention a recours à la création d'un vide partiel pour maintenir, dans la configuration voulue, le film déformé tant que les deux demi-coques ne sont pas assemblées le long de leur bride et que l'on casse ensuite ce vide partiel, technique tout à fait différence de celle mise en oeuvre, par exemple, dans WO 89 03789 où l'on insuffle, dans un emballage hermétiquement fermé, un gaz inerte vis-à-vis du produit alimentaire contenu dans ledit emballage.

L'installation pour la fabrication des demi-coques de confinement est caractérisée en ce qu'elle comporte les caractéristiques a) - e) selon la revendication 5.

D'autres caractéristiques et avantages ressortiront de la description ci-après et des dessins annexés dans lesquels :
- la figure 1 est une vue en perspective illustrant le type d'emballage qui peut être obtenu à l'aide du procédé et de l'installation selon l'invention ;
- les figures 2 à 5 montrent quatre étapes du cycle de fonctionnement de l'installation, à savoir :
   . à la figure 2, l'unité de conformation est en position haute, c'est-à-dire en position rétractée d'attente,
   . à la figure 3, l'unité de conformation est dans la position opérationnelle et le film est conformé,
   . à la figure 4, le film est découpé, et
   . à la figure 5, l'unité de conformation est rétractée après conformation et découpe du film.

Le procédé et l'installation selon l'invention sont destinés à la fabrication en continu ou séquentielle d'emballages formés, d'une part, d'une coque externe destinée à protéger des produits emballés vis-à-vis des chocs et des pressions, et, d'autre part, d'un espace de confinement, de type alvéole(s), dans lequel sont logés manuellement les produits à conditionner.

De tels emballages peuvent notamment, mais il ne s'agit là que d'un exemple, affecter la forme de celui illustré à la figure 1. Ici l'emballage est constitué de deux demi-coques, 1 et 2, en forme de barquettes rigides ou semi-rigides comportant chacune un fond et une paroi latérale terminée par une bride périphérique faisant saillie vers l'extérieur de la coque. Ces deux demi-coques 1 et 2 sont superposées et accolées mutuellement par leur bride périphérique selon un plan de jonction commun 3.

Les deux demi-coques 1 et 2 sont réalisées par formage ou moulage de deux empreintes en un matériau plastique.

L'espace de confinement 4 est, quant à lui, défini par deux films synthétiques 5 et 6 conformés selon une configuration alvéolaire, chaque alvéole ayant une forme correspondant sensiblement à celle d'un produit à conditionner, de sorte que la superposition des deux demi-coques 1 et 2 crée un ou plusieurs logements dont la forme est complémentaire à celle du ou des produits à emballer.

Selon le procédé tel qu'illustré sur les figures 2 à 4, on réalise l'espace ou volume de confinement en plaçant sur la cavité et la bride périphérique de chaque demi-coque 8 un film 27 étirable, à l'état préalablement tendu, et que l'on déforme mécaniquement en conformant ce film 27 selon un profil particulier afin de lui imprimer une configuration alvéolaire dont la forme épouse la périphérie du produit à emballer.

Au cours de cette opération de déformation, de l'air est chassé de la zone comprise entre le film 27 et la demi-coque 8, par réduction du volume de cette zone, en même temps que le film 27 adhère à la bride 81 de ladite demi-coque et crée une étanchéité relative (suivant la porosité du film).

Le creux ainsi créé lors de l'opération de déformation se stabilise et cette configuration est maintenue par l'équilibrage des pressions, c'est-à-dire par la pression interne de la zone comprise entre le film 27 et la demi-coque 8 et la pression externe environnante.

Le film 27 est ensuite découpé selon la périphérie de la bride et les demi-coques 8 peuvent être alors appariées après que l'on ait logé manuellement dans les alvéoles de l'espace de confinement les produits à conditionner.

Les deux demi-coques 8 appliquées l'une sur l'autre, bride 81 contre bride 81, peuvent être soudées, par exemple par ultrasons.

L'installation pour la mise en oeuvre du procédé de fabrication des demi-coques de confinement selon l'invention est constituée d'au moins une unité de conformation, comprenant essentiellement un convoyeur 7 d'alimentation en demi-coques 8, et d'un équipage 9, mobile en translation verticale ou en rotation (barillet) et assurant la déformation du film.

Dans le détail, et selon un mode de réalisation préférentiel donné à titre d'exemple, le convoyeur peut être une table 7, formée d'un plateau horizontal accouplé à la tête d'un vérin 10 par une broche 11 dont la tête vient se loger dans une gorge 12 prévue dans la demi-coque 8 qui repose sur cette table.

L'équipage mobile 9 est formé d'un plateau 13 associé à une platine 14 sur laquelle sont fixés, dans l'exemple considéré, deux outils de conformation 15, ce plateau 13 étant monté mobile verticalement sur des colonnes de guidage 16 et soumis à l'action de ressorts de rappel 17. Plus précisément, le plateau 13 est soumis à l'action d'un vérin 28.

Le plateau 13 comprend au moins quatre perçages, deux pour le passage des colonnes de guidage 16 et deux pour le libre coulissement de deux broches 18 reliant la platine 14 support d'outils de conformation au plateau 13. Les broches 18 sont vissées par leur extrémité 181 dans la platine 14 support d'outils de conformation et leur extrémité opposée 182 est constituée d'une tête formant butée définissant un épaulement périphérique qui repose sur une bague ou coussinet 19, des ressorts en spirale 20 étant pris en sandwich entre la platine 14 support d'outils de conformation et le plateau 13 pour servir de moyens de rappel.

Les colonnes de guidage 16 sont vissées par l'une de leurs extrémités 160 dans un cadre 21 presseur de film, tandis que leur autre extrémité 161, à l'instar des broches 18, comporte une tête formant butée prenant appui sur des bagues ou coussinets 22 servant au guidage de la plaque 13, lors de ses mouvements alternatifs.

Les outils de conformation 15 sont ici de forme hémisphérique et comportent sur leur face plane un tenon 23 venant se loger dans une ouverture 24 de la platine 14, lesdits outils de conformation 15 étant maintenus en place par des goujons 25 vissés dans des trous borgnes 26 ménagés dans les outils de conformation 15.

Un cadre 30, solidarisé au plateau 13, porte un couteau chauffant 29 qui se présente sous la forme d'une résistance dont la taille et la géométrie correspondent à celles de la périphérie externe de la bride 81.

Le cycle de fonctionnement de cette unité de fabrication est le suivant.

On dispose au-dessus de la cavité de la demi-coque 8 préalablement disposée sur la table de conformation 7, un film 27 (fig.2) préalablement tendu dans les deux directions orthogonales. Ce film est obtenu à partir d'un matériau plastique transparent ou translucide du genre polyéthylène et il est parfaitement déformable par étirage.

On actionne ensuite le vérin 28, ce qui provoque le coulissement du plateau 13 sur ses colonnes 16 avec compression des ressorts de rappel 17 (fig.3) A ce stade, la position relative de la platine 14 support d'outils de conformation n'est pas modifiée par rapport au plateau 13.

La déformation du film 27 par les outils de conformation chasse progressivement l'air se trouvant entre le film 27 et le fond de la demi-coque 8, avec pour résultat la création d'une dépression qui maintient le film dans sa configuration déformée et évite qu'il reprenne progressivement sa configuration plane une fois les outils de conformation relevés.

Le cycle de la machine est calculé pour que le bord du film 27 vienne reposer sur la bride 81 (fig.2) de la demi-coque 8 avec un léger retard sur la déformation du film 27 pour que l'air ait le temps d'être chassé au niveau de cette bride avant que l'étanchéité se fasse par adhésion du film 27 sur ladite bride 81.

A ce stade (fig.4), la table horizontale 7 se déplace verticalement par rapport à l'équipage mobile 9, par déploiement de son vérin 10 sollicitant vers le haut, non seulement la demi-coque 8, mais également la platine 14 support d'outils de conformation.

En fin de course du vérin 10, la platine 14 est en position haute, ses ressorts de rappel 20 étant comprimés, et le film 27 vient en contact avec le couteau chauffant 29 porté par le cadre 30 et découpant le film 27 à l'extérieur de la zone d'adhérence dudit film 27 à la bride de la demi-coque 8.

Après cette opération de découpe du film 27, l'équipage mobile 9 est ramené en position rétractée d'attente par détente respective des ressorts de rappel 17 et 20 du plateau 13 et de la platine 14 support d'outils de conformation.

L'éjection ou l'évacuation de la demi-coque, ainsi doublée de son film 27, peut alors être effectuée en vue de la mise en place d'une nouvelle demi-coque.

Bien évidemment cette opération de conformation peut se faire pas à pas, en continu, ou de façon séquentielle selon un trajet linéaire ou rotatif sans sortir du cadre de l'invention.

De même, il est évident que le film 27 est acheminé et tendu par des systèmes classiques de courroies et que l'on peut, selon la forme du produit à conditionner, substituer aux outils de conformation 15, ici hémisphériques, d'autres formes d'outils de conformation, notamment pour le cas où l'on souhaiterait emballer d'autres produits ou objets.

S'agissant de denrées alimentaires, notamment de fruits, il est judicieux, lorsque les demi-coques ont été scellées l'une à l'autre, de rompre l'étanchéité qui règne à l'intérieur de l'emballage afin d'éviter une accélération du mûrissement du fruit.

On réalise cette opération par une perforation de chacune des deux demi-coques à l'aide d'une tige chaude ou par perçage aux ultrasons.

Bien entendu l'invention n'est pas limitée à l'exemple de réalisation ci-dessus décrit et il est évident que la nature des matériaux constituant les coques ou encore celle du film, voire la forme des outils de conformation, pourrait varier sans rien changer à l'objet essentiel de l'invention. En outre, une longueur de bride pourrait être commune à deux demi-coques avec ligne de pliage médiane, de sorte que de telles demi-coques pourraient être simultanément munies de leur film de confinement. Enfin, bien que dans la présente description et dans les revendications, on se réfère à des demi-coques, cette expression n'est pas à prendre au sens strict. En effet, le plan de jonction des parties accolées de coque n'est pas nécessairement médian de sorte que lesdites parties ne sont pas nécessairement symétriques.

## Revendications

1. Procédé pour la fabrication d'un emballage destiné notamment à la présentation et à la conservation de produits alimentaires, ledit emballage étant constitué de deux demi-coques (1,2 ; 8) en matière plastique revêtant la forme de barquettes ayant chacune un fond, une paroi latérale et une bride périphérique (81) au niveau du bord libre de leur paroi latérale, lesdites demi-coques (1,2 ; 8) définissant chacune une cavité et étant accolées l'une à l'autre par leurs brides (81), ledit emballage renfermant un espace de confinement (4) dont la configuration est sensiblement complémentaire à celle du ou des produits à conditionner, procédé **caractérisé en ce qu'**il consiste :
a) à recouvrir la cavité de chacune des demi-coques (1,2 ; 8) d'un film étirable (27) préalablement tendu ;
b) à déformer mécaniquement ledit film (27) au moyen d'au moins un outils de conformation (15) ayant sensiblement la forme d'un produit à conditionner, obtenant ainsi une alvéole de forme voulue ;
c) à créer un vide partiel dans la zone délimitée entre ledit film et le fond de ladite demi-coque (1,2 ; 8) ;
d) à solidariser ledit film à ladite bride (81) et à découper ledit film (27) au niveau ou au-delà du bord libre de ladite bride ;
et, après mise en place du ou des produits dans la ou les alvéoles ainsi créées dans le film (27) d'une demi-coque et recouvrement de l'ensemble par une autre demi-coque de structure analogue, bride contre bride,
e) à solidariser entre elles lesdites brides (81) accolées.

2. Procédé selon la revendication 1, **caractérisé en ce que** l'on tend le film étirable (27) dans la direction de sa laize et transversalement à cette direction, avant l'opération de déformation.

3. Procédé selon la revendication 1, **caractérisé en ce que** l'on casse le vide partiel des demi-coques (1,2 ; 8) après leur réunion, bride contre bride.

4. Procédé selon la revendication 3, **caractérisé en ce que** l'on casse le vide partiel par perforation des demi-coques (1,2 ; 8).

5. Installation pour la mise en oeuvre du procédé selon la revendication 1, **caractérisée en ce qu'**elle comporte :
a) un moyen adapté à appliquer un film étirable (27) préalablement tendu sur la cavité de chacune des demi-coques (1,2 ; 8) ;
b) au moins un outil de conformation (15) ayant sensiblement la forme d'un produit à conditionner, adapté à déformer mécaniquement ledit film (27) et à créer un vide partiel dans la zone délimitée entre ledit film et le fond de ladite demi-coque (1,2 ; 8) en chassant une partie de l'air de cette zone ;
c) un moyen de solidarisation dudit film à ladite bride (81) et de découpe dudit film (27) au niveau ou au-delà du bord libre de ladite bride ; et
d) un moyen d'application d'une autre demi-coque de structure analogue, bride contre bride ;
e) un moyen de solidarisation, entre elles, desdites brides (81) accolées.

6. Installation selon la revendication 5, **caractérisée en ce qu'**elle comporte une unité de moulage (9) formée d'une platine (14) support d'outils de conformation (15) montée mobile par rapport à un plateau (13) de pilotage des outils de conformation (15), lui-même soumis, dans un sens, à l'action d'un vérin (28) et, dans l'autre sens, à l'action d'organes de rappel (17), ledit plateau (13) coulissant sur des colonnes de guidage (16) et étant susceptible d'être amené dans au moins deux positions extrêmes, l'une d'attente dans laquelle le vérin de pilotage (28) est rétracté et les organes de rappel (17) détendus, l'autre opérationnelle, correspondant à la phase de déformation du film étirable (27), dans laquelle le plateau (13) est en position basse, le vérin (28) étant déployé et les organes de rappel (17) comprimés.

7. Installation selon la revendication 6, **caractérisée en ce que** les colonnes de guidage (16) du plateau de pilotage (13) supportent un cadre presseur (21) du film (27), des ressorts (17) sollicitant ledit cadre (21) à l'écart du plateau (13).

8. Installation selon la revendication 6 ou 7, **caractérisée en ce que** la platine (14) support d'outils de conformation (15) est assemblée au plateau de pilotage (13) par des broches (18) susceptibles de coulisser dans ledit plateau (13), ladite platine (14) étant sollicitée à l'écart dudit plateau (13) par des ressorts de rappel (20).

9. Installation selon l'une quelconque des revendications 6 à 8, **caractérisée en ce qu'**un cadre (30), solidarisé audit plateau (13) supporte un couteau (29) dont la taille et la géométrie correspondent sensiblement à celles du bord libre de la bride (81) de la demi-coque (1,2 ; 8).

10. Installation selon la revendication 9, **caractérisée en ce qu'**elle comprend une table horizontale (7) pour la réception des demi-coques (1,2 ; 8), ladite table étant soumise à l'action d'un vérin à simple effet (10) assurant le déplacement de la demi-coque en direction dudit couteau (29).

## Claims

1. Process for the manufacture of a package for, among others, displaying and preserving food products, said package consisting in two boat-shaped half-shells (1,2 ; 8) of plastic, each having a bottom, a side wall and a peripheral flange (81) at the side wall free edge, said half-shells (1,2 ; 8) defining, each, a cavity and being coupled at their flanges (81), said package enclosing a confining space (4) whose configuration substantially matches that of the product(s) to be packaged, said process being **characterised in that** it consists in :
a) covering the cavity of each half-shell (1,2 ; 8) with a stretchable film (27) previously tightened ;
b) mechanically altering the shape of said film (27) by using at least one shaping tool (15) having substantially the shape of a product to be packaged, thereby obtaining an alveolus having a desired shape ;
c) creating a partial vacuum in the zone defined between said film and the bottom of the half-shell (1,2 ; 8) ;
d) attaching said film to said flange (81) and trimming said film (27) at or beyond the free edge of said flange ;
and, after placement of the product(s) in the alveolus or alveoli so created in said film (27) of a half-shell and covering the whole with another half-shell having a similar structure, flange against flange,
e) joining said coupled flanges.

2. Process according to claim 1, **characterised in that** a stretchable film (27) is tightened along its width direction and perpendicularly to that direction, before the shape altering step.

3. Process according to claim 1, **characterised in that** the partial vacuum in the half-shells (1,2 ; 8) is broken after their flange against flange joining.

4. Process according to claim 3, **characterised in that** the partial vacuum is broken by perforating the half-shells (1,2 ; 8).

5. Installation for carrying out the process according to claim 1, **characterised in that** it includes :
a) means for applying a stretchable film (27), previously tightened, over the cavity of each half-shell (1,2 ; 8) ;
b) at least one shaping tool (15) having substantially the same shape as the product to be packaged, and which is adapted to mechanically alter the shape of the film (27) and to create a partial vacuum in the zone defined between said film and the bottom of said half-shell (1,2 ; 8) by driving a part of the air out of this zone ;
c) means for joining said film to said flange (81) and for trimming said film (27) at or beyond the free edge of said flange ;
d) means for applying, flange against flange, another half-shell having a similar structure; and
e) means for joining together said coupled flanges.

6. Installation according to claim 5, **characterised in that** it includes a moulding unit (9) having a plate (14) for supporting shaping tools (15), said support plate being movable relative to a control plate (13) for the shaping tools (15), said control plate being itself subjected, in one direction, to the action of an actuator (28) and, in the other direction, to the action of return spring means (17), said control plate (13) being slidable along guiding columns (16) between at least two outermost opposed positions, i.e. a stand-by position in which the control actuator (28) is retracted and the return spring means (17) are in a relaxed state, and an operational position corresponding to the shape-altering phase for the stretchable film (27) and in which the plate (13) is its low position, the actuator (28) is extended and the return spring means (17) are in a compressed state.

7. Installation according to claim 6, **characterised in that** the guiding columns (16) of the control plate (13) support a pressure frame (21) for the film (27), springs (17) biasing said frame (22) away from plate (13).

8. Installation according to claim 6 or 7, **characterised in that** the support plate (14) for the shaping tools (15) is assembled to the control plate (13) by means of spindles (18) slidable through the plate (13), said support plate (14) being biased away from said plate (13) by return springs (20).

9. Installation according to any of claims 6 to 8, **characterised in that** a frame (30), attached to the plate (13), supports a knife (29) whose size and geometry substantially correspond to those of the free edge of flange (81) of the half-shell (1,2 ; 8).

10. Installation according to claim 9, **characterised in that** it includes a horizontal table (7) for receiving the half-shells (1,2 ; 8), said table being subjected to the action of a single-acting actuator (10) for moving the half-shell toward said knife (29).

## Patentansprüche

1. Verfahren zur Herstellung einer Verpackung, die insbesondere für die Aufmachung und Lagerung von Nahrungsmittelprodukten bestimmt ist und aus zwei Schalenhälften (1, 2; 8) aus Kunststoff besteht, die die Form von Behältern an nehmen, die jeweils einen Boden, eine Seitenwand und einen Umfangsflansch (81) auf Höhe des freien Randes ihrer Seitenwand besitzen, wobei die Schalenhälften (1, 2; 8) jeweils einen Hohlraum abgrenzen und mit ihren Flanschen (81) aneinandergefügt sind, wobei diese Verpackung einen Einschließungsraum (4) umschließt, dessen Ausformung zur der des oder der zu verpackenden Produkte im wesentlichen komplementär ist, **dadurch gekennzeichnet, dass** es darin besteht, dass man
a) den Hohlraum jeder der schalenhälften (1, 2; 8) mit einer vorgespannten dehnfähigen Folie (27) bedeckt,
b) die Folie (27) mit Hilfe mindestens eines Formungswerkzeugs (15), das im wesentlichen die Form eines zu verpakkenden Produkts besitzt, mechanisch so verformt, dass man eine zelle mit der gewünschten Form erhält,
c) in dem zwischen der Folie und dem Boden der Schalenhälfte (1, 2; 8) abgegrenzten Bereich ein Teilvakuum herstellt,
d) die Folie an dem Flansch (81) befestigt und die Folie (27) auf Höhe oder außerhalb des freien Randes des Flansches abschneidet,
und nach Einlegen des oder der Produkte in die auf diese Weise in der Folie (27) einer Schalenhälfte geschaffene Zelle bzw. geschaffenen Zellen und nach Bedecken der Einheit mit einer anderen Schalenhälfte mit ähnlichem Aufbau, wobei Flansch an Flansch liegt,
e) die zusammengefügten Flansche (81) miteinander fest verbindet.

2. Verfahren nach Anspruch 1, **dadurch gekennzeichnet, dass** man die dehnfähige polie (27) vor dem Verformungsschritt in Richtung der Bahnbreite und quer zu dieser Richtung spannt.

3. Verfahren nach Anspruch 1, **dadurch gekennzeichnet, dass** man das Teilvakuum der Schalenhälften (1, 2; 8) nach ihrer Vereinigung Flansch an Flansch aufhebt.

4. Verfahren nach Anspruch 3, **dadurch gekennzeichnet, dass** man das Teilvakuum durch Perforierung der Schalenhälften (1, 2; 8) aufhebt.

5. Anlage zur Durchführung des Verfahrene nach Anspruch 1, **dadurch gekennzeichnet, dass** sie folgendes umfasst:
a) eine Einrichtung zum Aufbringen einer vorgespannten dehnfähigen Folie (27) auf den Hohlraum jeder der Schalenhälften (1, 2; 8),
b) mindestens ein Formungswerkzeug (15), das im wesentlichen die Form eines zu verpackenden Produkts besitzt und dafür ausgelegt ist, die Folie (27) mechanisch zu verformen und in dem zwischen dieser Folie und dem Boden der Schalenhälfte (1, 2; 8) abgegrenzten Bereich ein Teilvakuum zu erzeugen, indem ein Teil der Luft dieses Bereichs ausgetrieben wird,
c) eine Einrichtung zur Befestiqung der Folie an dem Flansch (81) und zum Abschneiden der Folie (27) auf Höhe oder außerhalb des freien Randes des Flansches, und
d) eine Einrichtung zum Auflegen einer anderen Schalenhälfte mit ähnlichem Aufbau Flansch an Flansch,
e) eine Einrichtung zur Befestigung der zusammengefügten Flansche (81) aneinander.

6. Anlage nach Anspruch 5, **dadurch gekennzeichnet, dass** sie eine Formungseinheit (9) aufweist, die aus einer Formungswerkzeuge (15) tragenden Platine (14) besteht, die bezüglich einer Platte (13) zur Steuerung der Formungswerkzeuge (15) beweglich montiert ist, welche ihrerseits, in einer Richtung, der Einwirkung einer Kolbenzylindereinheit (28) und, in der anderen Richtung, der Einwirkung von Rückholorganen (17) ausgesetzt ist, wobei diese Platte (13) auf Pührungssäulen (16) gleitet und in mindestens zwei Endstellungen gebracht werden kann, deren eine eine Wartestellung ist, in der die Steuerkolbenzylindereinheit (28) eingezogen ist und die Rückholorgane (17) entspannt sind, und deren andere eine Arbeitsstellung ist, die der Phase der Verformung der dehnfähigen Folie (27) entspricht, in der die Platte (13) in der unteren Stellung ist, wobei die Kolbenzylindereinheit (28) ausgefahren ist und die Rückholorgane (17) komprimiert sind.

7. Anlage nach Anspruch 6, **dadurch gekennzeichnet, dass** die Führungssäulen (16) der Steuerplatte (13) einen Rahmen zum Andrücken der Folie (27) tragen, wobei Federn (17) diesen Rahmen (21) in Richtung seiner Entfernung von der Platte (13) beaufschlagen.

8. Anlage nach Anspruch 6 oder 7, **dadurch gekennzeichnet, dass** die Formungswerkzeuge (15) tragende Platine (14) mit der Steuerplatte (13) durch Bolzen (18) verbunden ist, die in der Platte (13) gleiten können, wobei die Platine (14) durch Rückholfedern (20) in Richtung ihrer Entfernung von der Platte (13) beaufschlagt ist.

9. Anlage nach einem der Ansprüche 6 bis 8, **dadurch gekennzeichnet, dass** ein mit der Platte (13) fest verbundener Rahmen (30) ein Messer (29) trägt, dessen Größe und Geometrie im wesentlichen denen des freien Randes des Flansches (81) der Schalenhälfte (1, 2; 8) entsprechen.

10. Anlage nach Anspruch 9, **dadurch gekennzeichnet, dass** sie einen horizontalen Tisch (7) zur Aufnahme der schalenhälften (1, 2; 8) aufweist, der der Einwirkung einer einfach wirkenden Kolbenzylindereinheit (10) ausgesetzt ist, die die Bewegung der Schalenhälfte in Richtung auf das Messer (29) gewährleistet.
